# EUROPÄISCHE PATENTSCHRIFT

(11) **EP 2 930 436 B1**
(45) Veröffentlichungstag und Bekanntmachung des Hinweises auf die Patenterteilung: **05.06.2019**
(21) Anmeldenummer: 14195684.7
(22) Anmeldetag: 01.12.2014
(51) Int. Cl.: F24C 15/02

(54) **Haushaltsgerät mit einer in einem Verstauraum versenkbaren Tür sowie Verfahren zum Öffnen und Schließen einer Tür eines Haushaltsgeräts**
Household appliance with a stowable door and method for opening and closing a door of a household appliance
Appareil ménager doté d'une porte escamotable et procédé d'ouverture et de fermeture d'une porte d'appareil ménager

(30) Priorität: 10.12.2013 DE 102013225403
(43) Veröffentlichungstag der Anmeldung: 14.10.2015
(73) Patentinhaber: BSH Hausgeräte GmbH, 81739 München (DE)
(72) Erfinder: Bleier, Konrad, 76599 Weisenbach (DE); Brunner, Martin, 75177 Pforzheim (DE); Häusig, Stefan, 99092 Erfurt (DE); Sickert, Kerstin, 75015 Bretten (DE)

(56) Entgegenhaltungen:
- WO-A1-03/073004
- DE-A1- 19 906 913
- DE-U- 1 800 425
- US-A- 3 127 889

## Beschreibung

Die Erfindung betrifft ein Haushaltsgerät mit einem Gehäuse, das einen Aufnahmeraum umgibt. Das Haushaltsgerät umfasst darüber hinaus eine Tür, mit welcher eine Beschickungsöffnung des Aufnahmeraums verschließbar ist und welche relativ verschwenkbar zum Gehäuse angeordnet ist. Die Tür ist im geöffneten Zustand in einen Verstauraum im Gehäuse versenkbar, wobei die Tür mit einer Führungsvorrichtung gekoppelt ist. Mit der Führungsvorrichtung ist die Bewegung in den und aus dem Verstauraum geführt. Die Führungsvorrichtung umfasst zumindest eine Lagereinheit, welche um eine Drehachse drehbar gelagert ist und an welcher Führungselemente angeordnet sind. Des Weiteren betrifft die Erfindung auch ein Verfahren zum Öffnen und Schließen einer Tür eines Haushaltsgeräts, die in einen Verstauraum versenkt werden kann.

Die DE 199 06 913 A1 beschreibt ein Haushaltsgerät mit einer Tür, welche in einen Stauraum unterhalb eines Garraums des Haushaltsgeräts eingeschoben werden kann.

Aus DE 10 2008 010 526 A1 ist eine Hausgerätvorrichtung mit zumindest einer Türeinheit bekannt. Die Türeinheit ist mit Scharnieren an einem Gehäuse des Haushaltsgeräts befestigt und relativ dazu verschwenkbar und in geöffnetem Zustand in einem unter dem Aufnahmeraum ausgebildeten Stauraum versenkbar. Die Scharniere umfassen auch einen U-förmigen Bügel als Scharnierteil, an dem zwei Rollen drehbar gelagert sind. Der Bügel ist in sich starr und um eine Drehachse verschwenkbar.

Auch aus der EP 2 57 378 A1 ist ein Haushaltsgerät mit einer versenkbaren Gerätetür bekannt. Auch hier ist ein Scharnier mit einem U-förmigen Bügel als Lagereinheit in Form einer Scharnierwippe mit zwei Rollen ausgebildet. Diese Scharnierwippe ist ebenfalls in sich starr, jedoch drehbar an einem Scharniergehäuse angeordnet.

Entsprechendes ist auch aus der EP 2 574 712 A1 bekannt, wobei die Ausgestaltung des Scharniers ebenfalls ein Scharniergehäuse und eine drehbar daran angeordnete Lagereinheit in Form eines U-förmiges Bügels, der ein Scharnierhaken ist, vorgesehen ist.

Dadurch ist ein sogenanntes Technikteil, welches Führungsbahnen für dieses Lagerteil aufweist und die Rollen beim Einsenken der Tür aufnimmt, entsprechend zu dimensionieren. Darüber hinaus ist durch diese Ausgestaltung bei spezifischen Türstellungen, wenn die Tür schon teilweise geöffnet ist, und gleichzeitig in den Stauraum einfährt, ein Abstand zwischen dem Türblatt der vorderen frontseitigen Oberkante, die den Stauraum frontseitig begrenzt, sehr klein. Dadurch kann gegebenenfalls ein daran Anstoßen des Türblatts bei der weiteren Schließbewegung oder beim Öffnen auftreten. Bezüglich dieser vertikalen Bauhöhe sind die kritischen Stellen der Flansch am unteren Bereich und somit am unteren Rand sowie der Zwischenboden des genannten Technikteils, der den Stauraum von oben begrenzt. Dieser Zwischenboden bildet insbesondere eine obere Abdeckung des Stauraums. Bei den bekannten Ausführungen hat die Tür am Anfang der Öffnungsbewegung einen geringen Abstand zum Flansch beziehungsweise zur vorderen Kante des Zwischenbodens. Ab Mitte bis Ende der Öffnungsbewegung der Tür ist der geringste vertikale Abstand zwischen der Tür und dem Zwischenboden auftretend.

Es ist Aufgabe der vorliegenden Erfindung, ein Haushaltsgerät sowie ein Verfahren zum Öffnen und Schließen einer Tür eines Haushaltsgeräts zu schaffen, bei welchem die Bewegungsführung verbessert ist und eine effizientere Bauraumausgestaltung erreicht ist. Diese Aufgabe wird durch ein Haushaltsgerät und ein Verfahren gemäß den unabhängigen Ansprüchen gelöst.

Ein erfindungsgemäßes Haushaltsgerät umfasst ein Gehäuse, das einen Aufnahmeraum umgibt. Darüber hinaus weist das Haushaltsgerät eine Tür auf, mit welcher eine Beschickungsöffnung des Aufnahmeraums verschließbar ist. Die Tür ist relativ verschwenkbar zum Gehäuse angeordnet und im geöffneten Zustand ist die Tür in einem Verstauraum im Gehäuse versenkbar. Die Tür ist mit einer Führungsvorrichtung gekoppelt, mit welcher die Bewegung in den Verstauraum und aus dem Verstauraum geführt ist. Die Führungsvorrichtung weist zumindest eine Lagereinheit auf, welche um eine Drehachse drehbar gelagert ist und an welcher Führungselemente angeordnet sind.

Ein wesentlicher Gedanke der Erfindung ist darin zu sehen, dass die Führungsvorrichtung so ausgebildet ist, dass die Drehachse der Lagereinheit auf einem Verschiebeweg in vertikaler Richtung verschiebbar ist und dadurch die Höhenlage der Drehachse zu dem Verstauraum veränderbar ist. Durch eine derartige Ausgestaltung lässt sich die Öffnungsbewegung der Tür verbessern, wobei in dem Zusammenhang ein vertikaler Abstand zwischen der Tür, insbesondere einer Innenseite des Türblatts, und einer vorderen Oberkante eines Zwischenbodens, der den Verstauraum nach oben hin begrenzt und/oder einem unteren Rand eines Flansches, der frontseitig den Aufnahmeraum begrenzt, in zumindest Teilphasen der Öffnungsbewegung im Vergleich zu einer Ausführung, bei der eine derartige Vertikalverstellung nicht möglich ist, vergrößert ist. Dadurch wird auch ein Anstoßen der Tür an diesen genannten Komponenten bei der Öffnungsbewegung verhindert und zugleich kann eine Verkleinerung des Bauraums eines Technikteils in vertikaler Richtung betrachtet erreicht werden. Durch eine derartige Bauraumverkleinerung des Technikteils, in welchem insbesondere auch die Führungsbahnen für die Führungselemente der Lagereinheit verlaufen und die Bewegung der Tür auch dadurch geführt ist, kann der Aufnahmeraum in vertikaler Richtung vergrößert werden und somit das Nutzvolumen erhöht werden.

Vorzugsweise ist vorgesehen, dass die vertikale Verschiebung der Drehachse vor dem Öffnen der Tür durchführbar ist. Dadurch kann dann eine Festverstellung dieser Höhenlage ausgebildet werden.

Vorzugsweise ist vorgesehen, dass die vertikale Verschiebung der Drehachse auf einen ersten Bewegungsteilweg eines sich zwischen einer geöffneten und einer geschlossenen Stellung der Tür bemessenden Gesamtbewegungswegs der Tür durchführbar ist. Bei einer derartigen bevorzugten Ausführungsform wird somit eine derartige vertikale Höhenverstellung der Drehachse automatisch während eines Initiierens einer Öffnungsbewegung der Tür durchgeführt. Eine nutzerindividuelle Lageeinstellung vorab, die dann fest und dauerhaft bestehen bleibt, ist dann hier nicht erforderlich.

Diese weitere alternative Lösung ist auch dahingehend vorteilhaft, dass der gesamte Bewegungsablauf der Tür auf den Gesamtbewegungsweg individuell angepasst und bedarfsgerecht optimiert ist.

Die Lagereinheit ist ein Bauteil eines Scharniers, mit welchem die Tür verschwenkbar, wobei die Lagereinheit ein Scharnierhacken ist, der mit der Drehachse relativ zu einem Scharniergehäuse gedreht werden kann. Die Lagereinheit ist über diese Drehachse mit dem Scharniergehäuse gekoppelt.

Durch eine derartige Lageveränderung der Drehachse relativ zu Komponenten des Haushaltsgeräts, insbesondere zu dem Verstauraum, insbesondere einem vorderen Rand eines Zwischenbodens, der den Verstauraum von oben bedeckt und/oder eines unteren Rands beziehungsweise einer unteren Kante eines Frontflansches, der die Beschickungsöffnung begrenzt, wird die Bewegungsführung der Tür dahingehend verbessert, dass ein unerwünscht auftretendes Annähern oder gegebenenfalls Berühren dieser vorderen Kante des Zwischenbodens und/oder des unteren Rands des Flansches verhindert ist. Eine Beschädigung der Tür beim Verschwenken kann dadurch verhindert werden, und eine Bauraumverkleinerung in vertikaler Richtung eines Technikteils ist dadurch erreicht.

Mit der Vertikalverschiebung dieser Drehachse nach unten wird somit auch ein Abstand dieser Drehachse in Höhenrichtung des Haushaltsgeräts betrachtet zu einer Oberseite des Haushaltsgeräts vergrößert.

Vorzugsweise ist vorgesehen, dass der Verschiebeweg kleiner 9 cm, insbesondere kleiner oder gleich 8 cm ist. Er beträgt vorzugsweise zwischen 1 cm und 8 cm.

Insbesondere ist vorgesehen, dass die Führungsvorrichtung eine Verschiebevorrichtung aufweist, mittels welcher diese Lageveränderung der Drehachse in vertikaler Richtung erreicht ist. Dieser erste Bewegungsteilweg bemisst sich ausgehend von der geschlossenen Stellung der Tür bis hin zu einem Öffnungswinkel kleiner 15°, insbesondere kleiner 10°. Dies bedeutet, dass bereits bei einer minimalen Betätigung der Tür durch einen Nutzer oder einem automatischen Öffnen durch die Steuereinheit gesteuert, keinerlei oder im Wesentlichen keinerlei Schwenkbewegung auftritt. Die Komplexität der Türbewegung ist dadurch reduziert und die Lageeinstellung für das weitere Verschwenken und Einfahren in den Verstauraum ist dadurch begünstigt.

Vorzugsweise ist vorgesehen, dass eine Drehbewegung der Lagereinheit um die Drehachse auf dem ersten Bewegungsteilweg durch eine Sperrvorrichtung gesperrt ist. Dadurch werden die oben genannten Vorteile nochmals bekräftig und ein unerwünschtes Einfahren der Tür in den Verstauraum durch eine bei dem vertikalen Verschieben bereits zusätzlich durchgeführte Verschwenkung ist dadurch verhindert. Insbesondere können dadurch auch Positionen der Tür auf diesem ersten Bewegungsteilweg verhindert werden, die zu einer insbesondere aufgrund der Schwerkraft bewirkten, ruckartigen Klappbewegung der Tür nach unten führen würden.

Unerwünschte Beschleunigungskräfte, die dann zu unterwünschten Hebelwirkungen und Belastungen der Komponenten der Führungsvorrichtung und der Tür führen könnten, sind dadurch unterbunden.

Vorzugsweise ist vorgesehen, dass die Lagereinheit einen U-förmigen Bügel aufweist und an einem Bügelschenkel die Drehachse ausgebildet ist und an einem zweiten Bügelschenkel die Führungselemente angeordnet sind. Insbesondere ist diese Lagereinheit eine in sich starre Komponente, so dass die Führungselemente in ihrer Position zueinander ebenso fixiert sind, wie die Positionen der Führungselemente zur Drehachse der Lagereinheit fixiert sind. Dies ist auf dem Gesamtbewegungsweg der Tür und somit auch der Lagereinheit entsprechend ausgebildet.

Vorzugsweise ist vorgesehen, dass die Führungselemente drehbar an der Lagereinheit angeordnet sind, insbesondere die Führungselemente Rollen sind. Die Bewegungsführung der Lagereinheit einerseits in einem Technikteil, in dem auch eine Führungsbahn beziehungsweise eine Führungskulisse zur Bewegungsführung der Tür in den Verstauraum beziehungsweise aus dem Verstauraum heraus ermöglicht ist, ist dadurch begünstigt, da ein entsprechendes Gleiten und eine ruckfreie Bewegung ermöglicht ist. Auch können dadurch Kräfte, insbesondere Reibungskräfte, minimiert werden und somit der Verschleiß minimiert werden.

Vorzugsweise ist vorgesehen, dass auf dem ersten Bewegungsteilweg ein Einfahren der Tür in den Verstauraum verhindert ist.

Insbesondere ist vorgesehen, dass der Gesamtbewegungsweg der Tür einen an den ersten Bewegungsteilweg anschließenden zweiten Bewegungsteilweg aufweist, auf welchem die Tür in den Verstauraum einfährt. Insbesondere ist vorgesehen, dass an einem Übergang zwischen den beiden Bewegungsteilwegen der drehgesperrte Zustand der Lagereinheit durch eine Löseeinrichtung automatisch lösbar ist. Dies ist dahingehend vorteilhaft, dass auch wiederum eine sehr nutzerfreundliche und somit ruckfreie und leichtgängige Bewegungsführung über den Gesamtbewegungsweg ermöglicht ist und dennoch in den einzelnen, den Gesamtbewegungsweg charakterisierenden Bewegungsteilwegen individuelle Funktionalitäten und Positionen der Tür beziehungsweise der Komponenten erfüllt und eingestellt werden können, so dass auf dem gesamten Bewegungsweg ein unerwünschtes Anschlagen oder Kontaktieren einer Innenseite oder einer Außenseite eines Türblatts an Gerätebauteilen verhindert ist.

Insbesondere ist somit ein Anschlagen einer Innenseite eines Türblatts der Tür an einer Frontkante des Zwischenbodens des Verstauraums und/oder an einem unteren Rand eines Muffelflansches verhindert.

Vorzugsweise ist vorgesehen, dass ein Anschlag ausgebildet ist, durch welchen eine nach unten verschobene Endstellung der Tür mit der Lagereinheit am Ende des ersten Bewegungsteilwegs vorgegeben ist. Bei diesem vertikalen nach unten Verlagern der Drehachse auf dem ersten Bewegungsteilweg ist somit auch eine haptisch wahrnehmbare Endstellung definiert, so dass auch hier die Bewegungsführung und die gesamte Bewegungsbahn der Tür bedarfsgerecht ausgestaltet und angepasst ist, so dass sie einerseits sehr nutzerfreundlich vollzogen werden kann, andererseits eine leichtgängige Bewegungsführung ermöglicht.

Des Weiteren betrifft die Erfindung auch ein Verfahren zum Öffnen und Schließen einer Tür eines Haushaltsgeräts, welches mit einem Gehäuse, das einen Aufnahmeraum umgibt, und mit einer Tür, mit welcher eine Beschickungsöffnung des Aufnahmeraums verschließbar ist und welche relativ verschwenkbar an dem Gehäuse angeordnet ist, ausgebildet wird. Im geöffneten Zustand der Tür ist diese in einem Verstauraum im Gehäuse versenkt, wobei die Tür mit einer Führungsvorrichtung gekoppelt wird; mit welcher die Bewegungsführung in den Verstauraum und aus dem Verstauraum herausgeführt wird. Die Führungsvorrichtung wird zumindest mit einer Lagereinheit ausgebildet, welche um eine Drehachse drehbar gelagert wird und an welcher Führungselemente angeordnet werden. Ein wesentlicher Gedanke ist darin zu sehen, dass auf einem ersten Bewegungsteilweg eines sich zwischen einer geöffneten und einer geschlossenen Stellung der Tür bemessenden Gesamtbewegungswegs der Tür die Drehachse der Lagereinheit auf einem Verschiebeweg in vertikaler Richtung verschoben wird und dadurch die Höhenlage der Drehachse zu dem Verstauraum verändert wird.

Insbesondere wird eine zumindest größere Drehbewegung, insbesondere größer 15°, der Lagereinheit um die Drehachse auf dem ersten Bewegungsteilweg durch eine Sperrvorrichtung gesperrt.

Vorzugsweise wird der Gesamtbewegungsweg der Tür mit einem an den ersten Bewegungsteilweg anschließenden zweiten Bewegungsteilweg aufgeteilt, wobei auf dem zweiten Bewegungsteilweg die Tür in den Verstauraum einfährt und an einem Übergang zwischen den beiden Bewegungsteilwegen der drehgesperrte Zustand der Lagereinheit durch eine Löseeinrichtung automatisch gelöst wird.

Auf dem ersten Bewegungsteilweg wird die Tür nicht in den Verstauraum eingefahren.

Vorteilhafte Ausführungen des erfindungsgemäßen Haushaltsgeräts sind als weitere vorteilhafte Ausführungen des erfindungsgemäßen Verfahrens anzusehen. Dabei wird durch die einzelnen Komponenten des Haushaltsgeräts, deren Ausgestaltung, Anordnung und funktionelle Wechselwirkung die Durchführung der jeweiligen Abläufe beim Öffnen und Schließen der Tür ermöglicht.

Weitere Merkmale der Erfindung ergeben sich aus den Ansprüchen, den Figuren und der Figurenbeschreibung. Die vorstehen in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltsgeräts;
- Fig. 2: eine Seitenansicht eines Ausführungsbeispiels einer Lagereinheit einer Führungsvorrichtung für die Tür des Haushaltsgeräts gemäß Fig. 1;
- Fig. 3: eine schematische Seitenansicht einer teilweise geöffneten Tür mit der Lagereinheit gemäß Fig. 2 und weiteren Komponenten der Führungsvorrichtung; und
- Fig. 4: eine schematische Seitenansicht von Teilkomponenten des Haushaltsgeräts im vorderen unteren Bereich.

In den Figuren werden gleiche oder funktionsgleiche Elemente mit den gleichen Bezugszeichen versehen.

In Fig. 1 ist in einer schematischen perspektivischen Darstellung ein als Backofen 1 ausgebildetes Haushaltsgerät gezeigt. Der Backofen 1 umfasst ein Gehäuse 2, in welchem ein durch eine nicht dargestellte Muffel begrenzter Garraum ausgebildet ist. In dem Garraum können Lebensmittel zur Zubereitung eingebracht werden. Der Garraum ist frontseitig durch eine Tür 3 verschließbar, die in Fig. 1 in der geschlossenen Endstellung gezeigt ist. An der Frontseite der Tür 3 ist ein Griff 4 ausgebildet.

Darüber hinaus umfasst der Backofen 1 eine Bedienvorrichtung 5, die in der Position und Anzeige lediglich beispielhaft eine Anzeigeeinheit 6 und Bedienelemente 7 und 8 aufweist.

Darüber hinaus sind ebenfalls im Hinblick auf Position und Anzahl lediglich beispielhaft dargestellte Kochzonen 9, 10, 11 und 12 gezeigt.

Die Tür 3 kann in ihrem unteren Bereich 13 in das Gehäuse 2 eingeschoben beziehungsweise versenkt werden, was bei dem Überführen der Tür 3 von der in Fig. 1 gezeigten geschlossenen Endstellung in die vollständig offene Endstellung der Fall ist. Die Tür 3 ist dann in einem Freiraum des Gehäuses 2 versenkt eingeschoben angeordnet, wobei dazu durch diesen Freiraum ein unter dem Garraum angeordneter und von diesem durch eine entsprechende Trennwand separierter Verstauraum 14 ausgebildet ist.

Die Tür 3 ist mit beispielhaft gezeigten und gekennzeichneten Türscharnieren 15 und 16 verbunden und über diese verschwenkbar sowie in den genannten Verstauraum 14 einfahrbar und ausfahrbar.

In Fig. 2 ist in einer Seitenansicht eine Lagereinheit 17 gezeigt, die als U-förmiger Bügel ausgebildet ist. Die Lagereinheit 17 stellt einen Scharnierhaken eines Scharniers 15 beziehungsweise 16 dar. Die Scharniere 15 und 16 sind insbesondere baugleich und funktionsgleich ausgebildet, so dass die nachfolgende Erläuterung zu einem der beiden Scharniere jeweils auch für das andere gilt.

Die Scharniere 15 und 16 weisen neben einer jeweils vorgesehenen Lagereinheit 17 auch ein Scharniergehäuse auf, welches hier nicht näher gezeigt ist. Diese Scharniere 15 und 16 sind jeweils einer Führungsvorrichtung 18 (Fig. 3) bezüglich der Komponenten und der Funktionen zugeordnet. Die Tür 3 ist mittels dieser Führungsvorrichtungen 18 bewegungsgeführt und dadurch entsprechend gekoppelt, so dass sie in den Verstauraum 14 hinein- und aus dem Verstauraum 14 herausgeführt ist. Die Lagereinheit 17 umfasst einen Drehpunkt, der auf einer Drehachse A, die sich in Fig. 2 senkrecht zur Figurenebene erstreckt, angeordnet ist. An dieser Drehachse A ist die Lagereinheit 17 auch mit dem Scharniergehäuse verbunden und relativ zum Scharniergehäuse schwenkbar. Die Lagereinheit 17 umfasst zwei Führungselemente 19 und 20, die als Rollen ausgebildet sind und drehbar gelagert an der Lagereinheit 17 angeordnet sind. Die Lagereinheit 17 umfasst einen ersten Bügelschenkel 21, der den Scharnierdrehpunkt beziehungsweise die Drehachse A aufweist. Sie umfasst darüber hinaus einen zweiten Bügelschenkel 22, an dem die beiden Führungselemente 19 und 20 angeordnet sind.

Die Lagereinheit 17 ist in ihrem U-förmigen Bügel starr ausgebildet, das heißt, dass die beiden Bügelschenkel 21 und 22 relativ zueinander nicht bewegbar sind.

Das zweite Führungselement 20 ist um eine Drehachse B drehbar gelagert. Das erste Führungselement 19 ist um eine Achse C drehbar, die parallel zur Achse A und zur Achse B sich erstreckt.

Die Achse C weist einen Abstand a1 zur Achse A auf und die Achse B weist einen Abstand a2 zur Achse A auf.

Der zweite Bügelschenkel 22 kann somit entlang des Pfeils P um die Achse B hin und her verschwenkt werden.

Durch eine insbesondere vor dem Einfahren und/oder Verschwenken der Tür 3 in den Verstauraum 14 bewirkte vertikale Lageveränderung der Drehachse A wird ein vertikaler Abstand und somit ein in z-Richtung bemessener Abstand zwischen der Tür 3, insbesondere einer Innenseite eines Türblatts, und einem Zwischenboden 23 (Fig. 4), der den Verstauraum 14 von oben begrenzt und/oder einen vertikalen Abstand zwischen einem unteren Rand 24 eines Frontflansches der den Garraum begrenzenden Muffel beim nachfolgenden Verschwenken der Tür 3 grundsätzlich und im weiteren auf einem zweiten Bewegungsteilweg, der an einen die vertikale Verschiebung der Drehachse A darstellenden ersten Bewegungsteilweg anschließt, vergrößert.

Das erste Führungselement 19 ist an einem oberen freien Ende 25a des zweiten Bügelschenkels 22 angeordnet und das zweite Führungselement 20 ist an einem dem freien Ende 25a gegenüberliegenden Ende 25b des zweiten Bügelschenkels 22 angeordnet.

Darüber hinaus ist auch vorgesehen, dass auf dem ersten Bewegungsteilweg ein Einfahren der Tür 3 in den Verstauraum 14 verhindert ist. Es wird somit auf diesem ersten Bewegungsteilweg insbesondere nur eine Verschwenkung durchgeführt und eine Bewegung der Lagereinheit 17 als Gesamtes gesehen und somit eine Verschiebung der Achse A in ihrer Lage unterbunden.

In Fig. 3, die bereits angesprochen wurde, ist eine vertikale Höhe h eingezeichnet, die die Ausdehnung eines Technikteils 26, welches der Führungsvorrichtung 18 zugehörig ist, darstellt. Das Technikteil 26 beschreibt insbesondere eine Komponente, die auch dann eine Nut beziehungsweise eine Führungsbahn 27 aufweist, in welcher die Führungselemente 19 und 20 beim Eingleiten der Tür 3 in den Verstauraum 14 geführt sind.

Zur entsprechenden Führung ist auch ein Kulissenschlitten 28 vorgesehen, der in der Führungsbahn 27 entlang gleitet und der Führungsvorrichtung 18 zugehörig ist.

In Fig. 4 ist in einer schematischen Seitenansicht eine vergrößerte Teilausschnittdarstellung des Backofens 1 gezeigt, wobei hier ein vorderer unterer Bereich dargestellt ist. Wie zu erkennen ist, ist ein vertikaler Abstand a3 zwischen dem Zwischenboden 23 und einer Innenseite der Tür 3 vorhanden, der sich durch eine vorhergehende Vertikalverschiebung der Drehachse A vor der eigentlichen Schwenkbewegung und somit dem Einfahren der Tür 3 in den Verstauraum 14 erreichen lässt. Dieser Abstand a3 wäre ohne eine derartige Vertikalverlagerung der Drehachse A in dieser Höhe nicht gegeben und somit ein kleinerer Abstand nur vorhanden. Durch eine derartige Abstandsvergrößerung zwischen dem Zwischenboden 23 und/oder einem unteren vorderen Rand 24 des Flansches zu der Innenseite der Tür 3 ist eine Bauteilverkleinerung des Technikteils 26 erreicht, wodurch beispielsweise der Garraum des Haushaltsgeräts beziehungsweise des Backofens 1 vergrößert werden kann.

In der Darstellung in Fig. 4 ist zunächst die Drehachse A, die sich senkrecht zur Figurenebene erstreckt, in ihrer horizontalen Lage (Lage in x-Richtung) gezeigt, wenn die Tür 3 in ihrer vollständig geschlossenen Stellung angeordnet ist.

Ausgehend von dieser horizontalen Lageposition wird dann bei einer Öffnungsinitiierung der Tür 3 durch einen ersten Bewegungsteilweg der Tür 3 eine vertikale Verschiebung durchgeführt. Insbesondere ist dabei vorgesehen, dass sich dieser erste Bewegungsteilweg ausgehend von der vollständig geschlossenen Stellung der Tür 3 bemisst und bis zu einem Öffnungswinkel kleiner 15°, insbesondere kleiner 10°, reicht. Insbesondere ist auf diesem ersten Bewegungsteilweg somit absolut vorrangig nur eine vertikale Bewegung der Tür 3 durchgeführt und die allenfalls minimale Verschwenkung der Tür 3 in dem Sinne vernachlässigbar.

Auf diesem ersten Bewegungsteilweg wird auch kein Einfahren der Tür 3 in den Verstauraum 14 durchgeführt.

Die Führungsvorrichtung 18 umfasst für die horizontale Verlagerung der Tür 3 und zumindest einiger Komponenten der Führungsvorrichtung 18, insbesondere der Lagereinheit 17, eine Verschiebevorrichtung 29, die in Fig. 4 nur mit dem entsprechenden Bezugszeichen angedeutet ist, jedoch komponentenspezifisch nicht näher gezeigt ist.

Mittels dieser Verschiebevorrichtung 29 wird vorzugsweise ausschließlich nur eine vertikale Lageveränderung der Drehachse A auf einem Verschiebeweg 30 durchgeführt. Der Verschiebeweg 30 weist maximal eine Länge a4 auf. Dieser Verschiebeweg 30 ist insbesondere kleiner 9 cm, insbesondere kleiner oder gleich 8 cm, vorzugsweise zwischen 1 cm und 8 cm.

Ist dann diese Vertikalverschiebung vollzogen, wird dann auf einem anschließenden zweiten Bewegungsteilweg, der zusammen mit dem ersten Bewegungsteilweg den Gesamtbewegungsweg der Tür 3 von der vollständig geschlossenen Stellung bis zur vollständig geöffneten Stellung definiert, ein Einfahren der Tür 3 in den Verstauraum 14 durchgeführt. Auf diesem ersten Bewegungsteilweg wird an dessen Ende die vertikale Lage dahingehend erreicht, dass sie lageverschoben ist, so dass dies durch die Drehachse A' in Fig. 4 gekennzeichnet ist. Ausgehend von dieser Lage der Drehachse A' wird dann die Schwenkbewegung der Tür 3 auf dem zweiten Bewegungsteilweg vollzogen und dann das Einfahren in den Verstauraum 14 durchgeführt. In Fig. 4 ist dabei eine Momentaufnahme gezeigt, bei der die Tür 3 bereits sich auf dem zweiten Bewegungsteilweg befindet und bereits verschwenkt wurde, so dass sie bereits leicht in den Verstauraum 14 eingefahren ist.

Wie dazu auch bereits dann bekannt ist, wird bei diesem Einfahren in den Verstauraum 14 die Bewegung der Lagereinheit 17 nach hinten in den Verstauraum 14 ebenfalls vollzogen und dies über den Schlitten 28 erreicht.

Darüber hinaus ist zu erwähnen, dass auf dem ersten Bewegungsteilweg eine zumindest größere Drehbewegung, insbesondere größer 15°, der Lagereinheit 17 um die Drehachse A durch eine Sperrvorrichtung 31, die ebenfalls nur durch das Bezugszeichen, jedoch komponentenspezifisch nicht näher dargelegt ist, um die Übersichtlichkeit in Fig. 4 nicht zu beeinträchtigen, gesperrt ist.

Insbesondere ist auch vorgesehen, dass bei der Bewegung der Tür 3 von der geschlossenen in die geöffnete Stellung am Übergang zwischen dem ersten Bewegungsteilweg und dem zweiten Bewegungsteilweg der drehgesperrte Zustand der Lagereinheit 17, wie er auf dem ersten Bewegungsteilweg eingestellt ist, durch eine Löseeinrichtung 32 automatisch lösbar ist. Auch diese Löseeinrichtung 32 ist lediglich mit einem Bezugszeichen dargestellt, der Übersichtlichkeit dienend in Fig. 4 jedoch nicht näher gezeigt.

Darüber hinaus ist insbesondere ein Anschlag ausgebildet, durch welchen eine nach vorne herausgezogene Endstellung der Tür 3, wie sie am Ende des ersten Bewegungsteilwegs erreicht wird, vorgegeben ist.

Bei der vertikalen Höhenlagenverstellung dieses Scharnierdrehpunkts bzw. der Drehachse der Lagereinheit 17 kann dies somit entweder generell, was bedeutet, dass es feststehend und nicht mehr versetzbar vor der Öffnungsbewegung der Tür 3 erfolgt oder während der Öffnungsbewegung als Teil des Bewegungsablaufs durchgeführt wird. Während der Bewegung kann somit dieser Scharnierdrehpunkt zu einem bestimmten Zeitpunkt seine vertikale Lage verändern. Auch dadurch wird, wie bereits erläutert, ein vertikaler Abstand a3 im Vergleich zu einer Ausführung ohne eine derartige Höhenlagenverstellbarkeit der Drehachse vergrößert und damit eine Bauraumverkleinerung im Technikteil 26 ermöglicht.

### Bezugszeichenliste

- 1: Backofen
- 2: Gehäuse
- 3: Tür
- 4: Griff
- 5: Bedienvorrichtung
- 6: Anzeigeeinheit
- 7: Bedienelement
- 8: Bedienelement
- 9: Kochzone
- 10: Kochzone
- 11: Kochzone
- 12: Kochzone
- 13: Bereich
- 14: Verstauraum
- 15: Türscharnier
- 16: Türscharnier
- 17: Lagereinheit
- 18: Führungsvorrichtung
- 19: Führungselement
- 20: Führungselement
- 21: Erster Bügelschenkel
- 22: Zweiter Bügelschenkel
- 23: Zwischenboden
- 24: Unterer Rand
- 25a: Ende
- 25b: Ende
- 26: Technikteil
- 27: Führungsbahn
- 28: Kulissenschlitten
- 29: Verschiebevorrichtung
- 30: Verschiebeweg
- 31: Sperrvorrichtung
- 32: Löseeinrichtung
- A, A': Drehachse
- B: Achse
- C: Achse
- a1: Abstand
- a2: Abstand
- a3: Abstand
- a4: Länge

## Patentansprüche

1. Haushaltsgerät (1) mit einem Gehäuse (2), das einen Aufnahmeraum umgibt, und mit einer Tür (3), mit welcher eine Beschickungsöffnung des Aufnahmeraums verschließbar ist und welche relativ verschwenkbar zum Gehäuse (2) angeordnet ist, und im geöffneten Zustand in einen Verstauraum (14) im Gehäuse (2) versenkbar ist, wobei die Tür (3) mit einer Führungsvorrichtung (18) gekoppelt ist, mit welcher die Bewegung in den und aus dem Verstauraum (14) geführt ist, und die Führungsvorrichtung (18) zumindest eine Lagereinheit (17) aufweist, welche um eine Drehachse (A) drehbar gelagert ist und an welcher Führungselemente (19, 20) angeordnet sind, **dadurch gekennzeichnet, dass** die Lagereinheit (17) ein Scharnierhacken ist, der über die Drehachse (A) mit einem Scharniergehäuse gekoppelt ist und mit der Drehachse (A) relativ zum Scharniergehäuse gedreht werden kann, und dass die Führungsvorrichtung (18) derart ausgebildet ist, dass die Drehachse (A) der Lagereinheit (17) auf einem Verschiebeweg (30) in vertikaler Richtung verschiebbar ist und dadurch die Höhenlage der Drehachse (A) zu dem Verstauraum (14) veränderbar ist.

2. Haushaltsgerät (1) nach Anspruch 1, **dadurch gekennzeichnet, dass** die vertikale Verschiebung der Drehachse (A) auf einem ersten Bewegungsteilweg eines sich zwischen einer geöffneten und einer geschlossenen Stellung der Tür (3) bemessenden Gesamtbewegungswegs der Tür (3) durchführbar ist.

3. Haushaltsgerät (1) nach Anspruch 2, **dadurch gekennzeichnet, dass** sich der erste Bewegungsteilweg ausgehend von der geschlossenen Stellung der Tür (3) bemisst und bis zu einem Öffnungswinkel kleiner 15°, insbesondere kleiner 10°, reicht.

4. Haushaltsgerät (1) nach Anspruch 2 oder 3, **dadurch gekennzeichnet, dass** eine Drehbewegung der Lagereinheit (17) um die Drehachse (A) auf dem ersten Bewegungsteilweg durch eine Sperrvorrichtung (31) gesperrt ist.

5. Haushaltsgerät (1) nach einem der Ansprüche 2 bis 4, **dadurch gekennzeichnet, dass** auf dem ersten Bewegungsteilweg ein Einfahren der Tür (3) in den Verstauraum (14) verhindert ist.

6. Haushaltsgerät (1) nach einem der Ansprüche 2 bis 5, **dadurch gekennzeichnet, dass** der Gesamtbewegungsweg der Tür (3) einen an den ersten Bewegungsteilweg anschließenden zweiten Bewegungsteilweg aufweist, auf welchem die Tür (3) in den Verstauraum (14) einfährt.

7. Haushaltsgerät (1) nach Anspruch 6, **dadurch gekennzeichnet, dass** an einem Übergang zwischen den Bewegungsteilwegen der drehgesperrte Zustand der Lagereinheit (17) durch eine Löseeinrichtung (32) automatisch lösbar ist.

8. Haushaltsgerät (1) nach einem der Ansprüche 2 bis 7, **dadurch gekennzeichnet, dass** ein Anschlag ausgebildet ist, durch welchen eine vertikal nach unten verschobene Endstellung der Tür (3) mit der Lagereinheit (17) am Ende des ersten Bewegungsteilwegs vorgegeben ist.

9. Haushaltsgerät (1) nach Anspruch 1, **dadurch gekennzeichnet, dass** die vertikale Verschiebung der Drehachse (A) vor dem Öffnen der Tür (3) durchführbar ist.

10. Haushaltsgerät (1) nach einem der vorhergehenden Ansprüche, **dadurch gekennzeichnet, dass** der Verschiebeweg (30) kleiner 5 cm, insbesondere kleiner 3cm, ist.

11. Haushaltsgerät (1) nach einem der vorhergehenden Ansprüche, **dadurch gekennzeichnet, dass** die Lagereinheit (17) einen U-förmigen Bügel aufweist, und an einem ersten Bügelschenkel (21) die Drehachse (A) ausgebildet ist und an einem zweiten Bügelschenkel (22) die Führungselemente (19, 20) angeordnet sind.

12. Haushaltsgerät (1) nach einem der vorhergehenden Ansprüche, **dadurch gekennzeichnet, dass** die Führungselemente (19, 20) drehbar an der Lagereinheit (17) angeordnet sind, insbesondere die Führungselemente (19, 20) Rollen sind.

13. Verfahren zum Öffnen und Schließen einer Tür (3) eines Haushaltsgeräts (1), welches mit einem Gehäuse (2), das einen Aufnahmeraum umgibt, und mit einer Tür (3), mit welcher eine Beschickungsöffnung des Aufnahmeraums verschließbar ist und welche relativ verschwenkbar zum Gehäuse (2) angeordnet ist, ausgebildet wird, und im geöffneten Zustand in einen Verstauraum (14) im Gehäuse (2) versenkt ist, wobei die Tür (3) mit einer Führungsvorrichtung (18) gekoppelt wird, mit welcher die Bewegungsführung in den und aus dem Verstauraum (14) geführt wird, und die Führungsvorrichtung (18) zumindest eine Lagereinheit (17) aufweist, welche um eine Drehachse (A) drehbar gelagert wird und an welcher Führungselemente (19, 20) angeordnet werden, **dadurch gekennzeichnet, dass** die Lagereinheit (17) ein Scharnierhacken ist, der über die Drehachse (A) mit einem Scharniergehäuse gekoppelt ist und mit der Drehachse (A) relativ zum Scharniergehäuse gedreht werden kann, und dass die Drehachse (A) der Lagereinheit (17) auf einem Verschiebeweg (30) in vertikaler Richtung verschoben wird und dadurch die Höhenlage der Drehachse (A) zu dem Verstauraum (14) verändert wird.

14. Verfahren nach Anspruch 13, **dadurch gekennzeichnet, dass** die vertikale Verschiebung der Drehachse (A) auf einem ersten Bewegungsteilweg eines sich zwischen einer geöffneten und einer geschlossenen Stellung der Tür (3) bemessenden Gesamtbewegungswegs der Tür (3) durchgeführt wird.

15. Verfahren nach Anspruch 14, **dadurch gekennzeichnet, dass** eine Drehbewegung der Lagereinheit (17) um die Drehachse (A) auf dem ersten Bewegungsteilweg durch eine Sperrvorrichtung (31) gesperrt wird und/oder auf dem ersten Bewegungsteilweg ein Einfahren der Tür (3) in den Verstauraum (14) verhindert wird.

## Claims

1. Household appliance (1) having a housing (2) which surrounds a receiving space, and having a door (3) with which a loading opening of the receiving space can be closed and which is arranged pivotably in relation to the housing (2) and can be lowered into a stowage space (14) in the housing (2) in the opened state, wherein the door (3) is coupled to a guide device (18), with which the movement into and out of the stowage space (14) is guided, and the guide device (18) has at least one bearing unit (17) which is mounted rotatably about an axis of rotation (A) and on which guide elements (19, 20) are arranged, **characterised in that** the bearing unit (17) is a hinge hook which is coupled to a hinge housing via the axis of rotation (A) and can be rotated with the axis of rotation (A) relative to the hinge housing, and that the guide device (18) is designed such that the axis of rotation (A) of the bearing unit (17) can be displaced on a displacement path (30) in the vertical direction and thereby the elevation of the axis of rotation (A) to the stowage space (14) can be changed.

2. Household appliance (1) according to claim 1, **characterised in that** the vertical displacement of the axis of rotation (A) can be performed on a first partial movement path of a total movement path of the door (3) measured between an open and a closed position of the door (3).

3. Household appliance (1) according to claim 2, **characterised in that** the first partial movement path is measured starting from the closed position of the door (3) and extends as far as an opening angle of less than 15°, in particular less than 10°.

4. Household appliance (1) according to claim 2 or 3, **characterised in that** a rotational movement of the bearing unit (17) about the axis of rotation (A) is blocked on the first partial movement path by a blocking device (31).

5. Household appliance (1) according to one of claims 2 to 4, **characterised in that** a retraction of the door (3) into the stowage space (14) is prevented on the first partial movement path.

6. Household appliance (1) according to one of claims 2 to 5, **characterised in that** the total movement path of the door (3) has a second partial movement path adjoining the first partial movement path, and on which the door (3) retracts into the stowage space (14).

7. Household appliance (1) according to claim 6, **characterised in that** the rotationally blocked state of the bearing unit (17) can be automatically released by a release device (32) at a transition between the partial movement paths.

8. Household appliance (1) according to one of claims 2 to 7, **characterised in that** a stop is embodied, by which a vertically downwardly displaced final position of the door (3) with the bearing unit (17) is predefined at the end of the first partial movement path.

9. Household appliance (1) according to claim 1, **characterised in that** the vertical displacement of the axis of rotation (A) can be performed before opening the door (3).

10. Household appliance (1) according to one of the preceding claims, **characterised in that** the displacement path (30) is less than 5 cm, in particular less than 3 cm.

11. Household appliance (1) according to one of the preceding claims, **characterised in that** the bearing unit (17) has a U-shaped bracket, and the axis of rotation (A) is formed on a first bracket limb (21) and the guide elements (19, 20) are arranged on a second bracket limb (22).

12. Household appliance (1) according to one of the preceding claims, **characterised in that** the guide elements (19, 20) are rotatably arranged on the bearing unit (17), in particular the guide elements (19, 20) are rollers.

13. Method for opening and closing a door (3) of a household appliance (1), which is designed with a housing (2) which surrounds a receiving space, and with a door (3) with which a loading opening of the receiving space can be closed and which is arranged pivotably in relation to the housing (2) and can be lowered into a stowage space (14) in the housing (2) in the opened state, wherein the door (3) is coupled to a guide device (18), with which the movement into and out of the stowage space (14) is guided, and the guide device (18) has at least one bearing unit (17) which is mounted rotatably about an axis of rotation (A) and on which guide elements (19, 20) are arranged, **characterised in that** the bearing unit (17) is a hinge hook which is coupled to a hinge housing via the axis of rotation (A) and can be rotated with the axis of rotation (A) relative to the hinge housing, and that the axis of rotation (A) of the bearing unit (17) can be displaced on a displacement path (30) in the vertical direction and thereby the elevation of the axis of rotation (A) to the stowage space (14) is changed.

14. Method according to claim 13, **characterised in that** the vertical displacement of the axis of rotation (A) is performed on a first partial movement path of a total movement path of the door (3) measured between an open and a closed position of the door (3).

15. Method according to claim 14, **characterised in that** a rotational movement of the bearing unit (17) about the axis of rotation (A) is blocked on the first partial movement path by a blocking device (31) and/or a retraction of the door (3) into the stowage space (14) is prevented on the first partial movement path.

## Revendications

1. Appareil électroménager (1) avec un corps (2) entourant un espace de placement et avec une porte (3) avec laquelle une ouverture de chargement de l'espace de placement peut être refermée et qui est disposée de manière relativement pivotante par rapport au corps (2) et à l'état ouvert peut être escamotée dans un espace de rangement (14) dans le corps (2), cette porte (3) étant couplée avec un dispositif de guidage (18), grâce auquel le mouvement dans et hors de l'espace de rangement (14) est guidé, et ce dispositif de guidage (18) présentant au moins une unité de pose (17), laquelle est logée à rotation autour d'un axe rotatif (A) et sur laquelle des éléments de guidage (19, 20) sont disposés, **caractérisé en ce que** cette unité de pose (17) est un talon de charnière, lequel est couplé par un axe de rotation (A) avec le corps de charnière et peut être tourné avec l'axe de rotation (A) relativement au corps de charnière, et **en ce que** le dispositif de guidage (18) est réalisé de telle façon que l'axe de rotation (A) de l'unité de pose (17) peut être décalé sur une trajectoire de décalage (30) dans le sens vertical et ainsi la pose en hauteur de l'axe de rotation (A) peut être modifiée par rapport à l'espace de rangement (14).

2. Appareil électroménager (1) selon la revendication 1, **caractérisé en ce que** le décalage vertical de l'axe de rotation (A) s'effectue sur une première trajectoire de mouvement partielle d'une trajectoire de mouvement complète de la porte (3) se mesurant entre une position ouverte et une fermée de la porte (3).

3. Appareil électroménager (1) selon la revendication 2, **caractérisé en ce que** la première trajectoire de mouvement partielle se mesure à partir de la position fermée de la porte (3) et va jusqu'à un angle d'ouverture inférieur à 15°, en particulier inférieur à 10°.

4. Appareil électroménager (1) selon la revendication 2 ou 3, **caractérisé en ce qu'**un mouvement de rotation de l'unité de pose (17) autour de l'axe de rotation (A) est bloqué sur la première trajectoire de mouvement partielle par un dispositif de blocage (31).

5. Appareil électroménager (1) selon l'une des revendications 2 à 4, **caractérisé en ce que**, sur la première trajectoire de mouvement partielle, une entrée de la porte (2) dans l'espace de rangement (14) est empêchée.

6. Appareil électroménager (1) selon l'une des revendications 2 à 5, **caractérisé en ce que** la trajectoire de mouvement complète de la porte (3) présente une deuxième trajectoire de mouvement partielle - qui suit la première trajectoire de mouvement - sur laquelle la porte (3) entre dans l'espace de rangement (14).

7. Appareil électroménager (1) selon la revendication 6, **caractérisé en ce que** sur une transition entre les trajectoires de mouvement partielles, l'état bloqué antirotation de l'unité de pose (17) peut se défaire automatiquement par un dispositif de libération (32).

8. Appareil électroménager (1) selon l'une des revendications 2 à 7, **caractérisé en ce que**, une butée est réalisée, par laquelle une position finale de la porte (3) décalée verticalement vers le bas est prédéfinie avec l'unité de pose (17) à l'extrémité de la première trajectoire de mouvement partielle.

9. Appareil électroménager (1) selon la revendication 1, **caractérisé en ce que** le décalage vertical de l'axe de rotation (A) peut se faire avant l'ouverture de la porte (3).

10. Appareil électroménager (1) selon l'une des revendications précédentes, **caractérisé en ce que** la trajectoire de décalage (30) est inférieure à 5 cm, en particulier inférieure à 3 cm.

11. Appareil électroménager (1) selon l'une des revendications précédentes, **caractérisé en ce que** l'unité de pose (17) présente un étrier en U et l'axe de rotation (A) est réalisé sur un premier montant d'étrier (21) et les éléments de guidage (19, 20) sont disposés sur un deuxième montant d'étrier (22).

12. Appareil électroménager (1) selon l'une des revendications précédentes, **caractérisé en ce que** les éléments de guidage (19, 20) sont disposés rotatifs sur l'unité de pose (17), en particulier les éléments de guidage (19, 20) sont des rouleaux.

13. Procédé d'ouverture et de fermeture d'une porte (3) d'un appareil électroménager (1), lequel est réalisé à l'aide d'un corps (2) entourant un espace de placement, et d'une porte (3) pouvant fermer l'ouverture de chargement de l'espace de placement et qui est agencé de manière relativement pivotante par rapport au corps (2), et à l'état ouvert est escamoté dans un espace de rangement (14) dans le corps (2), cette porte (3) étant couplée à un dispositif de guidage (18), avec lequel le guidage de mouvement dans et hors de l'espace de rangement (14) est guidé, et ce dispositif de guidage (18) présente au moins une unité de pose (17), logée rotative autour d'un axe de rotation (A) et à laquelle des éléments de guidage (19, 20) sont disposés, **caractérisé en ce que** l'unité de pose (17) est un talon de charnière qui, par l'axe de rotation (A) est couplé à un corps de charnière et peut être tourné avec l'axe de rotation (A) relativement au corps de charnière et **en ce que** l'axe de rotation (A) de l'unité de pose (17) est décalé sur une trajectoire de décalage (30) dans le sens vertical et ainsi la pose en hauteur de l'axe de rotation (A) par rapport à l'espace de rangement (14) est modifiée.

14. Procédé selon la revendication 13, **caractérisé en ce que** le décalage vertical de l'axe de rotation (A) s'effectue sur une première trajectoire de mouvement partielle d'une trajectoire de mouvement complète de la porte (3) se mesurant entre une position ouverte et une fermée de la porte (3).

15. Procédé selon la revendication 14, **caractérisé en ce qu'**un mouvement de rotation de l'unité de pose (17) autour de l'axe de rotation (A) est bloqué sur la première trajectoire de mouvement partielle par un dispositif de blocage (31) et/ou sur la première trajectoire de mouvement partielle, une entrée de la porte (3) dans l'espace de rangement (14) est empêchée.
